# EUROPÄISCHE PATENTSCHRIFT

(11) **EP 2 048 467 B1**
(45) Veröffentlichungstag und Bekanntmachung des Hinweises auf die Patenterteilung: **28.08.2013**
(21) Anmeldenummer: 08017439.4
(22) Anmeldetag: 04.10.2008
(51) Int. Cl.: F41A 9/32, F41A 9/29, F41A 17/06

(54) **Abfeuerunterbrechung für insbesondere automatische Maschinenwaffen**
Fire interruptor in particular for automatic machine guns
Arrêt de tir, en particulier pour des armes automatiques

(30) Priorität: 08.10.2007 DE 102007048294
(43) Veröffentlichungstag der Anmeldung: 15.04.2009
(73) Patentinhaber: Rheinmetall Landsysteme GmbH, 24107 Kiel (DE)
(72) Erfinder: Gerken, Werner, 86391 Stadtbergen (DE)
(74) Vertreter: Dietrich, Barbara

(56) Entgegenhaltungen:
- EP-A1- 1 818 644
- DE-C- 692 244
- US-A- 2 383 780
- US-A- 2 792 762
- US-A- 3 630 118

## Beschreibung

Vollautomatische gasgetriebene Waffen arbeiten in der Regel derart, dass beim Spannen der Waffe der Verschluss gegen die Federkraft einer oder mehrerer Schließfedern in eine hintere Fangposition gebracht und arretiert wird. Das Spannen erfolgt normalerweise manuell. Durch Betätigung des Abzugs wird diese Arretierung freigegeben und der Verschluss wird durch die Federkraft der Schießfeder(n) in der Verschlusslaufbahn nach vorne gebracht. Durch diese Verschlussbewegung wird eine Patrone in diese Verschlusslaufbahn eingeführt, im Patronenlager am vorderen Ende der Verschlusslaufbahn verriegelt und dort gezündet. Nach Entriegelung des Verschlusses wird dieser durch den Gasdruck nach hinten in seine Fangposition gebracht und die leere Patronenhülse ausgeworfen. Der Zuführmechanismus der Patrone wird dann entweder über eine Zwangssteuerung durch den sich bewegenden Verschluss oder durch den Gasdruck beim Zünden der Munition realisiert.

Eine ungewollte Schussauslösung bei gespannter Waffe durch Freigeben des Verschlusses wird häufig durch ein Sicherungselement verhindert, welches mechanisch den Abzug hinterstellt.

Durch konstruktive Vorgaben von Sicherungselement und Abzug gibt es jedoch auch Waffen, bei denen ein Hinterstellen des Abzugs nur möglich ist, wenn sich der Verschluss in der hinteren Fangsstellung befindet.

Zudem sind Ausführungen bekannt, bei denen ein beabsichtigtes Einlegen der Sicherung während des Schießens nicht möglich ist, da dies ein Rücklaufen des Verschlusses in seine Fangposition verhindert. Der nicht gefangene Verschluss wird dann von den Schießfedern wieder nach vorne gebracht und der nächste Schießzyklus ausgelöst. Ein beabsichtigtes Einlegen der Sicherung führt somit zu einem ununterbrechbaren Dauerfeuer, welches sich auch durch Loslassen des Abzuges nicht stoppen lässt.

Insbesondere bei vollautomatischen Waffen ergibt sich das Problem, dass nicht ausgeschlossen werden kann, dass bei einer ferngesteuerten Sicherung der Waffe im Störungsfall, wie Kabelbruch, Stromausfall etc., die Sicherung während des Schießvorganges betätigt wird. Eine Zwangssteuerung der Betätigungseinrichtung der Sicherung mit der Betätigungseinrichtung des Abzuges birgt den Nachteil, dass nach dem Lösen des Abzuges der Verschluss eine unbestimmte Zeitspanne benötigt, um seine hintere Fangstellung zu erreichen, bei der erst gesichert werden darf. Die Zeitspanne ist dabei abhängig von der derzeitigen Position des Verschlusses.

Eine Maschinenwaffe welche eine Munitionszufuhr mittels eines Munitionsgurtes und Transportklinken aufweist ist aus der DE 692 244 C bekannt.

Hier stellt sich die Erfindung die Aufgabe, eine Unterbrechung des Dauerfeuers sicherzustellen, bei einer Maschinenwaffe welche mit einer Munitionszufuhr mittels eines Munitionsgurtes versehen ist.

Gelöst wird die Aufgabe durch die Merkmale der unabhängigen Patentansprüche 1 und 3. Vorteilhafte Ausführungen sind in den Unteransprüchen aufgezeigt.

Der Erfindung liegt die Idee zugrunde, das Erreichen des sicheren Betriebszustandes im Fehlerfall sicher zu stellen, derart, dass der Munitionstransport zur Waffe unterbrochen wird. Bei dem Munitionstransport über federbelastete Transportklinken bewerkstelligt, wird der Munitionstransport durch Trennen dieser Klinken vom Munitionsgurt unterbrochen. Dies lässt sich leicht und einfach durch ein Blechelement realisieren, welches beispielsweise seitlich zwischen Transportklinke und Munitionsgurt in die Waffe geschoben wird und somit die Zuführung der Munition unterbricht. Dieses Element könnte auch während des Schießvorganges ferngesteuert eingebracht werden. Alternative hierfür wäre eine Magneteinbindung.

Der Vorteil dieser Lösung ist, dass keine Änderungen an den vorhandenen und eingeführten Waffen vorgenommen werden müssen, um sie notfalls auch lafettieren zu können bei Beibehaltung ihrer Funktion als Infanteriegewehr. Die Bedienfolge wird eingehalten und damit das ununterbrechbare Dauerfeuer vermieden, ohne große Änderungen insbesondere am Griffstück vorzunehmen. Es wird eine vollkommene Unabhängigkeit zwischen Abzug/Verschluss /Sicherung geschaffen.

In einer parallelen Anmeldung zur selben Problematik wird vorgeschlagen, einen Sicherungsmagneten und einen Abzugsmagneten einzubinden, wodurch ein ununterbrechbares Dauerfeuer vermieden wird. Beide Magnete werden von einem gemeinsamen Träger getragen und an das Ende eines Maschinengewehrs eingehängt.

Anhand eines Ausführungsbeispiels mit Zeichnung soll die Erfindung näher erläutert werden. Es zeigt:
- Fig. 1: einen Griffbereich eines Maschinengewehrs mit unterstellten Transportklinken,
- Fig. 2: den Griffbereich aus Fig. 1 mit freien Transportklinken.

Fig. 1 zeigt einen Griff 20 einer Maschinenwaffe 1, eine Gurthalteklinke 4, einen Schieber 5, eine Führungssäule 6 sowie eine Druckfeder 7. Mit 8 ist ein Umlenkhebel, mit 9 ein Betätigungsmagnet und mit 10 eine Halterung gekennzeichnet. Für die Erfindung relevant sind insbesondere Transportklinken 2, 3.

### Die Funktion ist wie folgt:

Sobald ein nicht näher dargestellter Sicherungsmagnet seine Position entsichert verlässt, wird der Betätigungsmagnet 9 stromlos und die gespannte Feder 7 drückt den Schieber 5 zwischen den Munitionsgurt (nicht näher dargestellt) und den Transportklinken 2, 3. Die durch den Verschluss (nicht näher dargestellt) bewegten Transportklinken 2, 3 können nicht mehr in den Munitionsgurt eingreifen und keine Patrone an die Zuführkanten des Verschlusses führen. Da keine neue Munition bzw. Patrone zugeführt wird, wird der Schießzyklus unterbrochen, es kann kein neuer Schießzyklus durchgeführt werden. Der Verschluss bleibt in der vordersten Stellung stehen. Wenn der Sicherungsmagnet seine Stellung entsichert wieder erreicht hat, wird der Betätigungsmagnet 9 bestromt, wobei der Schieber 5 aus dem Zuführschacht der Maschinenwaffe gezogen wird.

## Patentansprüche

1. Abfeuerunterbrechungsvorrichtung einer Maschinenwaffe (1), wobei die Maschinenwaffe (1) über einen Munitionstransport mittels eines Munitionsgurtes und Transportklinken (2, 3) zum Zuführen einer Munition verfügt, gekennzelchnet durch einen Schieber (5) und eine gespannte Feder (7), wobei der Schieber (5) zur Unterbrechung des Munitions-transportes zur Waffe über die gespannte Feder (7) zwischen den Munitionsgurt und die Transportklinken (2, 3) druckbar ist.

2. Vorrichtung nach Anspruch 1, dadurch gekenntzelchnet, dass ein Sicherungsmagnet und ein Betatigungsmagnet (9) eingebunden sind.

3. Verfahren für eine Abfeuerunterbrechungsvorrichtung einer Maschinenwaffe (1), wobei der Maschinenwaffe (1) Munition mittels eines Munitionsgurtes und der Munitionsgurt über Transportklinken (2, 3) der Maschinenwaffe (1) zugeführt wird, **dadurch gekennzeichnet, dass** über eine gespannte Feder (7) ein Schieber (5) zwischen Munitionsgurt und Transportklinken (2, 3) gedrückt wird.

4. Verfahren nach Anspruch 3, **dadurch gekennzeichnet, dass** der Schieber (5) durch die gespannte Feder (7) dann gedrückt wird, wenn ein Sicherungsmagnet seine Position entsichert verlässt und dadurch ein Belätigungsmagnet (9) stromlos ist.

5. Verfahren nach Anspruch 4, **dadurch gekennzeichnet, dass** der Betätigungsmagnet (9) bestromt wird und der Schieber (5) aus dem Zuführschacht der Maschinenwaffe gezogen wird, wenn der Sicherungsmagnet seine Stellung entsichert wieder erreicht hat.

6. Verfahren nach einem der Ansprüche 3 bis 5, dadurch gekennzelchnet, dass die Unterbrechung durch ein Blechelement realisiert wird, welches beispielsweise seitlich zwischen Transportklinke (2, 3) und Munitionsgurt in die Waffe (1) geschoben wird und somit die Zuführung der Munition unterbricht.

## Claims

1. Fire interruptor of a machine gun (1), wherein the machine gun (1) is provided with transportation of ammunition by means of an ammunition belt and transporting latches (2, 3) for supplying ammunition, **characterized by** a slide (5) and a tensioned spring (7), wherein the slide (5) can be pressed between the ammunition belt and the transporting latches (2, 3) by way of the tensioned spring (7) to interrupt the transportation of ammunition to the gun.

2. Interruptor according to Claim 1, **characterized in that** a safety magnet and an actuating magnet (9) are incorporated.

3. Method for a fire interruptor of a machine gun (1), wherein ammunition is supplied to the machine gun (1) by means of an ammunition belt and is supplied to the ammunition belt by way of transporting latches (2, 3) of the machine gun (1), **characterized in that** a slide (5) is pressed between the ammunition belt and the transporting latches (2, 3) by way of a tensioned spring (7).

4. Method according to Claim 3, **characterized in that** the slide (5) is pressed by the tensioned spring (7) whenever a safety magnet leaves its neutralized position and an actuating magnet (9) is thereby deenergized.

5. Method according to Claim 4, **characterized in that** the actuating magnet (9) is energized and the slide (5) is pulled out from the supply shaft of the machine gun when the safety magnet has reached its neutralized position again.

6. Method according to one of Claims 3 to 5, **characterized in that** the interruption is realized by a sheet-metal element, which is for example pushed into the gun (1) laterally between the transporting latches (2, 3) and the ammunition belt and thereby interrupts the supply of ammunition.

## Revendications

1. Dispositif d'arrêt de tir pour une arme automatique (1), dans lequel l'arme automatique (1) dispose d'un transport de munition au moyen d'une courroie de munition et de cliquets de transport (2, 3) pour délivrer une munition, **caractérisé par** un coulisseau (5) et un ressort tendu (7), le coulisseau (5) pouvant être pressé pour interrompre le transport de munition à l'arme par le biais du ressort tendu (7) entre la courroie de munition et les cliquets de transport (2, 3).

2. Dispositif selon la revendication 1, **caractérisé en ce qu'**un aimant de sécurité et un aimant d'actionnement (9) sont incorporés.

3. Procédé pour un dispositif d'arrêt de tir pour une arme automatique (1), dans lequel l'arme automatique (1) est alimentée en munition au moyen d'une courroie de munition et la courroie de munition est acheminée à l'arme automatique (1) par le biais de cliquets de transport (2, 3), **caractérisé en ce qu'**un coulisseau (5) est pressé entre la courroie de munition et les cliquets de transport (2, 3) par le biais d'un ressort tendu (7).

4. Procédé selon la revendication 3, **caractérisé en ce que** le coulisseau (5) est pressé par le ressort tendu (7) lorsqu'un aimant de sécurité quitte sa position dans l'état armé et qu'un aimant d'actionnement (9) est de ce fait non alimenté en courant.

5. Procédé selon la revendication 4, **caractérisé en ce que** l'aimant d'actionnement (9) est parcouru par un courant et le coulisseau (5) est tiré hors du conduit d'alimentation de l'arme automatique lorsque l'aimant de sécurité a à nouveau atteint sa position dans l'état armé.

6. Procédé selon l'une quelconque des revendications 3 à 5, **caractérisé en ce que** l'interruption est réalisée par un élément en tôle qui est par exemple poussé latéralement entre les cliquets de transport (2, 3) et la courroie de munition dans l'arme (1) et qui interrompt ainsi l'alimentation en munition.
